# FASCICULE DE BREVET EUROPEEN

(11) **EP 0 022 032 B1**
(45) Date de publication et mention de la délivrance du brevet: **15.02.1984**
(21) Numéro de dépôt: 80400981.9
(22) Date de dépôt: 30.06.1980
(51) Int. Cl.: G21F 9/04

(54) **Dispositif et procédé pour réaliser des échanges dans les bassins de stockage de substances radioactives**
Vorrichtung und Verfahren zum Ausführen von Austauschreaktionen in Lagerbecken für radioaktive Stoffe
Device and process for performing exchange reactions in storage pools for radioactive materials

(30) Priorité: 02.07.1979 FR 7917159
(43) Date de publication de la demande: 07.01.1981
(73) Titulaire: SOCIETE GENERALE POUR LES TECHNIQUES NOUVELLES S.G.N. Société anonyme dite:, 78184 Saint-Quentin-en-Yvelines Cédex (FR)
(72) Inventeur: Guilloteau, René, F-91370 Verrieres le Buisson (FR)
(74) Mandataire: de Haas, Michel

## Description

La présente invention concerne un procédé et des dispositifs pour réaliser des échanges dans les bassins de stockage de produits radioactifs.

On sait que des substances radioactives (par exemple des déchets ou des produits contaminés) diovent être conservées dans des bassins remplis d'eau. L'eau de ces bassins doit subir des échanges qui sont soit des échanges thermiques, soit des échanges ioniques.

Jusqu'à ce jour, ces échanges étaient effectués dans des échangeurs situés en dehors des bassins, ce qui nécessitait l'utilisation de pompes pour véhiculer l'eau de ces bassins jusqu'aux échangeurs. Un tel système a été décrit en détail dans la communication de B. GUSTAFSSON et alias: "A central spent fuel storage in Sweden" pages 119 à 130, publiée dans les Proceedings of the NEA Seminar-Madrid, June 78.

On a déja décrit (GB-A 916 064) des dispositifs d'échange thermique, en eux-mêmes connus, utilisés dans un château de transport de composés radioactifs. Ces dispositifs ne sont pas autonomes, c'est-à-dire indépendants du château.

On a également décrit (US-A 3 917 953) un dispositif permettant l'introduction d'un fût de stockage de combustibles irradiés dans un conteneur de transport, dispositif par lequel on peut décontaminer la paroi dudit fût par lavage.

Il est en outre connu de plonger un échangeur de chaleur dans la cuve contenant le coeur d'un surgénérateur (article paru dans Nuclear Engineering International, Vol. 23, n° 272-Juin 1978, pages 43 à 60). En particulier, la figure 5 de la page 47 dudit article représente un échangeur plongé dans le sodium liquide emplissant la cuve du coeur du réacteur. Cet échangeur est parcouru par du sodium liquide d'origine externe dans le but d'extraire des calories au coeur du réacteur. On remarquera que cet échangeur ne comporte pas de pompe pour mettre en mouvement le sodium de la cuve à travers l'échangeur.

Il a été trouvé, et c'est là l'objet de la présente invention, qu'il était souhaitable, d'une part, que les échanges soient effectués dans des échangeurs directement plongés dans l'eau des bassins et, d'autre part, que lesdits échangeurs soient d'une technologie telle que la circulation de l'eau des bassins, à travers ces échangeurs, puisse être réalisée à l'aide de dispositifs à basse ou moyenne pression.

La présente invention concerne donc un système pour réaliser des échanges thermiques et/ou ioniques et/ou des filtrations sur l'eau d'un bassin de stockage de substances radioactives, système comportant au moins une unité d'échange et caractérisé en ce qu'il comporte une base reposant sur le fond du bassin et comportant des moyens permettant la sortie de l'eau du bassin à travers ladite bare, et un evasement lui permettant de recevoir une cartouche contenant le dispositif d'échange et/ou de filtration, cette cartouche comportant à sa partie inférieure des moyens pour s'adapter audit évasement de ladite base et à sa partie supérieure un évasement pour recevoir un chateau de circulation de l'eau de la piscine et le château de circulation comportant à sa base un dispositif s'adaptant audit évasement de ladite cartouche et une pompe basse ou moyenne pression actionnée par un moteur, l'ensemble de l'unité d'échange, à l'exception dudit moteur, étant immergé dans l'eau du bassin de stockage de substances radioactives.

Elle concerne également un procédé pour réaliser, sur l'eau d'un bassin de stockage de substances radioactives, les échanges thermiques et/ou ioniques et/ou les filtrations nécessaires au bon fonctionnement dudit bassin, procédé dans lequel on utilise au moins une desdites unités d'échange.

Par unité d'échange, on entend un groupe (ou un élément) individualisé, indépendant et, de ce fait, interchangeable. Ainsi, lorsqu'on réalise un échange thermique, l'unité d'échange sera constituée d'un dispositif assurant la circulation de l'eau du bassin à basse ou moyenne pression et d'un ou plusieurs éléments d'échanges thermiques alimentés, d'une part, en eau du bassin par ledit dispositif assurant la circulation de l'eau du bassin et, d'autre part, par un élément extérieur assurant une circulation d'un fluide de refroidissement. Par échange, on entend toutes les opérations de nature physique ou chimique impliquant un transfert entre l'eau (ou les matériaux présents dans l'eau) des bassins et un élément chargé d'assurer un certain traitement de cette eau. Il peut s'agir d'échange thermique où des calories sont échangées, à traverse une paroi, entre l'eau et un fluide extérieur; il peut s'agir d'une purification de l'eau par une filtration; il peut s'agir d'un échange entre des ions contenus dans l'eau et des ions d'un échangeur ionique.

L'invention sera mieux comprise en se référant à la figure unique qui représente, en coupe, le bord d'un bassin de stockage de substances radioactives dans lequel est plongé un groupe d'échange (thermique) selon l'invention.

Sur cette figure on a schématisé:
- en 1 une paroi latérale verticale, généralement revêtue d'acier inoxydable, du bassin,
- en 2 le fond de ce bassin également revêtu d'acier inoxydable,
en 3 une base, reposant sur le fond du bassin, pouvant recevoir la partie échange proprement dite de l'échangeur; cette base est généralement terminée à sa partie supérieure par un évasement permettant une mise en place plus aisée de la partie échange proprement dite; cette base est de préférence maintenue au fond du bassin par un dispositif à démontage à distance facile comme par exemple un dispositif à baïonnette; enfin cette base est munie d'ouverture permettant la sortie de l'eau du bassin après passage de celle-ci dans l'échangeur,
en 4 la partie échange proprement dite. Cette partie est par exemple un échangeur thermique tubulaire ou un échangeur ionique comportant un ou plusieurs lits d'échange; sur la figure unique on a schématisé un échangeur thermique tubulaire. Cette partie échange 4 se met en place sur la base 3 grâce à sa forme basse légèrement conique qui correspond à l'évasement de la base; l'extrémité haute de cette partie échange est elle-même évasée de façon à recevoir le "château" de circulation. Le fluide de refroidissement est amené à cette partie échange au moyen de tubes 5 de préférence flexibles et aisément démontables; ce fluide peut être par exemple de l'eau non polluée dont la circulation est assurée par une pompe convenable immergée ou non immergée et dont le refroidissement est assuré par un échangeur (par exemple eau/air) situé hors du bassin; sur la figure on a schématisé une telle pompe et un tel échangeur; mais ce fluide peut être également un liquide vaporisable connu.
-en 6 le château de circulation de l'eau du bassin; ce château vient s'emboîter par une partie basse conique dans l'évasement de la partie haute de 4. Ce château est essentiellement constitué par un moteur 7 situé hors du bassin qui entraîne une hélice 8 laquelle assure l'aspiration de l'eau du bassin à travers une ou plusieurs ouvertures 9 et le refoulement de cette eau, à travers la partie échange 4, jusqu'à l'ouverture pratiquée dans la base 3. On peut utiliser d'autres dispositifs de circulation de l'eau qui celui (moteur-hélice) représenté sur la figure; il est cependant essentiel, pour pouvoir bénéficier de tous les avantages de l'invention, que la partie échange ne provoque qu'une faible perte de charge de l'eau du bassin et que, par conséquent, o'n puisse utiliser des dispositifs de circulation du type à basse ou moyenne pression.

La partie échange 4 peut être simplement constituée par un filtre dont l'objet est d'épurer physiquement l'eau du bassin; elle peut être également un dispositif comportant un ou plusieurs lits de résins d'échanges ioniques.

Dans tous les cas, il conviendra d'employer des dispositifs d'échanges dans lesquels la perte de charge de l'eau du bassin sera suffisamment faible pour que l'alimentation de ces dispositifs soit assurée par des appareils de circulation à basse ou moyenne pression. Ainsi par exemple dans le cas où la partie échange est constituée par un lit de résines d'échanges ioniques, ledit lit pourra avantageusement avoir la forme d'un panier en forme d'un cylindre torique contenant la résine sous forme de particules de granulométrie convenable, ledit panier étant traversé de la périphérie vers son centre par l'eau du bassin.

Les avantages des nouveaux groupes d'échange plongés dans les bassins sont nombreux; on peut citer par exemple:
l'absence de circulation de l'eau polluée des bassins à l'extérieur de ces bassins,

- le fait que l'on n'ait pas à utiliser, pour faire circuler l'eau des bassins, de pompes, avec presse-étoupe et des vannes, délivrant de l'eau sous pression élevée,
- la facilité de montage et de démontage des groupes d'échange, et l'autonomie énergétique que peut assurer, dans certains cas, un système de récupération d'énergie mécanique jumelé au système de refroidissement de l'eau des bassins.

Il est également possible selon la présente invention de réaliser, dans un même échangeur, des échanges thermiques et/ou ioniques (avec ou sans filtration) ce qui permet notamment d'effecteur lesdits échanges ioniques à une température contrôlée et adéquate.

## Revendications

1. Système pour réaliser des échanges thermiques et/ou ioniques et/ou des filtrations sur l'eau d'un bassin de stockage de substances radioactives, système comportant au moins une unité d'échange, caractérisé en ce qu'il comporte une base (3) reposant sur le fond . du bassin et comportant des moyens permettant la sortie de l'eau du bassin à travers ladite base et un evasement lui permettant de recevoir une cartouche (4) contenant le dispositif d'échange et/ou de filtration, cette cartouche comportant à sa partie inférieure des moyens pour s'adapter audit évasement de ladite base et à sa partie supérieure un évasement pour recevoir un château de circulation (6) de l'eau de la piscine et le château de circulation (6) comportant à sa base un dispositif s'adaptant audit évasement de ladite cartouche (4) et une pompe basse ou moyenne pression (8) actionnée par un moteur (7), l'ensemble de l'unité d'échange, à l'exception dudit moteur (7), étant immergé dans l'eau du bassin de stockage de substances radioactives.

2. Système selon la revendication 1, caractérisé en ce qu'il est utilisé pour réaliser un échange thermique et que le dispositif d'échange est constitué par un échangeur connu, dans lequel circule, d'une part, l'eau du bassin et, d'autre part, une eau de refroidissement provenant de l'extérieur du bassin.

3. Système selon la revendication 1, caractérisé en ce qu'il est utilisé pour réaliser un échange ionique et que le dispositif d'échange est constitue par un lit d'échange qui a la forme d'un panier torique contenant l'échangeur, traversé à la périphérie vers son centre par l'eau du bassin.

4. Procédé pour réaliser, sur l'eau d'un bassin de stockage de substances radioactives, les échanges thermiques et/ou ioniques et/ou les filtrations nécessaires au bon fonctionnement dudit bassin, caractérisé en ce que l'on utilise au moins un système selon l'une des revendications 1 à 3.

## Patentansprüche

1. System zur Durchführung eines Wärme-und/oder lonenaustausches und/oder einer Filtration des Wassers eines Lagerbeckens für radioaktive Substanzen, welches System zumindest eine Austauschereinheit umfaßt, dadurch gekennzeichnet, daß es eine am Boden des Beckens ruhende Basis (3) mit Mitteln zur Ermöglichung des Austritts des Beckenwassers durch die Basis und einer trichterförmigen Erweiterung zur Aufnahme einer die Austauscher- und/oder Filtereinrichtung enthaltenden Hülse, welche Hülse an ihrem unteren Teil Mittel zum Anpassen an die trichterförmige Erweiterung der Basis und an ihrem oberen Teil eine trichterförmige Erweiterung zur Aufnahme eines Zirkulationsturms (6) für das Beckenwasser umfaßt, welcher Zirkulationsturm (6) an seiner Basis eine zur trichterförmigen Erweiterung der Hülse (4) passende Einrichtung und eine von einem Motor (7) betriebene Nieder- oder Mitteldruckpumpe (8) umfaßt, wobei die gesamte Austauschereinheit mit Ausnahme des Motors (7) im Wasser des Lagerbeckens für radioaktive Substanzen eingetaucht ist.

2. System nach Anspruch 1, dadurch gekennzeichnet, daß es zur Durchführung eines Wärmeaustausches verwendet wird und die Austauschereinrichtung durch einen dekannten Austauscher gebildet ist, in welchem einerseits das Beckenwasser und anderseits ein von außerhalb des Beckens kommendes Kühlwasser zirkulieren.

3. System nach Anspruch 1, dadurch gekennzeichnet, daß es zur Durchführung eines lonenaustausches verwendet wird und die Austauschereinrichtung durch ein Austauschbett in Form eines den Austauscher enthaltenden ringförmigen Korbes gebildet ist, der vom Umfang zu seinem Mittelpunkt hin vom Beckenwasser durchflossen ist.

4. Verfahren zur Durchführung des für das gute Funktionieren eines Lagerbeckens für radioaktive Substanzen notwendigen Wärme-und/oder lonenaustausches und/oder der Filtration des Wassers dieses Beckens, dadurch gekennzeichnet, daß zumindest ein System nach einem der Ansprüche 1 bis 3 verwendet wird.

## Claims

1. System for producing heat and/or ion exchanges and/or filtrations on the water of a pool used for storing radioactive substances, which system comprises at least one exchange unit, characterized in that it comprises a base (3) resting on the bottom of the pool and comprising means to let the water out of the pool through the said base and a widening out portion for receiving a framework (4) containing the exchange and/or filtering device, said framework comprising at its lower part means to adapt to the widening out portion of said base and at its upper part a widening out portion to receive a pool water flowing tower (6), said tower (6) being provided at its base with a device adaptable to the said widening out part of said framework (4) and a low- or medium- pressure pump (8) activated by a motor (7) the exchange unit assembly, excepting the motor (7), being immersed into the water of the pool storing radioactive substances.

2. System according to claim 1, characterized in that it is used for producing an exchange of heat and in that the exchange device is constituted by a known exchanger in which flows, on the one hand, the pool water, and on the other hand, a cooling water flowing into the pool from the outside.

3. System according to claim 1, characterized in that it is used for producing an ion exchange and in that the exchange device is constituted by an exchange bed which is cylindrical shaped and contains the exchanger, the pool water flowing through said bed from the periphery towards the center.

4. Method for producing, on the water of a pool storing radioactive substances, the heat and/or ion exchanges and/or filtrations necessary to the good operation of the pool, characterized in that at least one system according to either one of claims 1 to 3 is used.
